# EUROPÄISCHE PATENTANMELDUNG

(11) **EP 2 128 340 A1**
(43) Veröffentlichungstag der Anmeldung: **02.12.2009**
(21) Anmeldenummer: 09005798.5
(22) Anmeldetag: 25.04.2009
(51) Int. Cl.: E01C 23/088

(54) **Verfahren und Vorrichtung für den Abtrag von Bodenbelägen**

(30) Priorität: 28.05.2008 CH 8112008
(71) Anmelder: Air-Tec AG, 4455 Zunzgen (CH)
(72) Erfinder: Dummermuth-Furter, Ruedi, 4441 Thuernen (CH)
(74) Vertreter: Fleck, Hermann-Josef

(57) **Zusammenfassung**

Es wird ein Verfahren und die dazu gehörige Vorrichtung für den Abtrag von Bodenbelägen vorgestellt. Der Abtrag von Bodenbelägen wird dadurch erreicht, dass gleichzeitig in Abständen (a) von 5mm bis 30mm bis zu 24 Rillen (21) mit einer Breite (b) von 3mm bis 10mm und einer Tiefe (t) bis zu 40mm in den Bodenbelag (20) eingefräst werden. Die zwischen den Rillen (21) entstehenden Rippen (22) werden dann mit einfachen Mitteln wie Hammer, Meissel oder Pickel abgeschlagen.

In einem zweiten Arbeitsgang können mit derselben Vorrichtung quer dazu weitere Rillen (21) gefräst werden, so dass nur noch rechteckige Erhebungen verbleiben, die mit Leichtigkeit abgeschlagen werden können.

## Beschreibung

Die vorliegende Erfindung betrifft ein Verfahren und eine Vorrichtung für den Abtrag von Bodenbelägen gemäss Oberbegriff des Patentanspruchs 1 und eine Vorrichtung gemäss Oberbegriff des Patenanspruchs 3.

Für die Bearbeitung von harten Oberflächen sind Strassenfräsmaschinen z.B. aus DE 2948540 und ebenso die grossen Baumaschinen für den Abtrag von Strassenbelägen vor der Erneuerung,z.B. aus DE 19547698 bekannt. Diese Oberflächenfräsmaschinen arbeiten mit Trommeln auf denen Fräsmeissel als Abarbeitungswerkzeuge befestigt sind. Zwar ist die Effizienz solcher Maschinen unbestritten, jedoch können diese für das Abtragen von Böden im Hausinnern die mit Teppich, Laminat, Betonüberzug, Steinplatten oder andern Belägen versehen sind, nicht eingesetzt werden. In Tiefgaragen, Werkstätten und Keller, aber auch in Wohnzimmern und andern Räumen wäre der Einsatz handlicher und dennoch effizienter Maschinen durchaus erwünscht. Bekannte Maschinen können für diese Anwendungen schlecht eingesetzt werden. Die durch die bekannten Maschinen erzeugten Erschütterungen sind für die Gebäudestruktur schädlich, weshalb sich solche Maschinen für das Arbeiten innerhalb von Gebäuden schlecht eignen.

Die vorliegende Erfindung stellt sich nunmehr die Aufgabe, ein Verfahren und eine Vorrichtung zu entwickeln und zu verbessern, welche auch für den Umbau und die Renovation geschlossener Räume eingesetzt werden kann.

Diese Aufgabe löst ein Verfahren mit den Merkmalen des Patentanspruches 1, das mit dem Einsatz der Vorrichtung gemäss Anspruch 3 durchgeführt werden kann. Weitere erfindungsgemässe Merkmale gehen aus den abhängigen Ansprüchen hervor und deren Vorteile sind in der nachfolgenden Beschreibung erläutert.

In der Zeichnung zeigt:
- Fig 1: Seitenansicht einer Fräse
- Fig 2: Schnitt A-A, Ansicht von oben
- Fig 3: Seitenschnitt der Fräse im Einsatz
- Fig 4: Seitenschnitt der Fräse mit hochgefahrener Welle
- Fig 5: Schnittbild einer behandelten Oberfläche
- Fig 6: Schnitt B-B einer behandelten Oberfläche
- Fig 7: Detailansicht Schnitt B-B einer behandelten Oberfläche

Die Figuren stellen mögliche Ausführungsbeispiele dar, welche in der nachfolgenden Beschreibung erläutert werden.

### Positionen in der Zeichnung

1 Grundrahmen
2 Deichsel
3 Hand-Hydraulikpumpe (für Schnellabhebung)
3.1 Handrad (für Feinenstellung)
3.2 Bedienhebel (Fahrantrieb vor/zurück)
4 Hubführungen
5 Gehäuse
6 Welle
7 Räder
8 Antrieb
9 Hydraulikpumpe
10 scheibenförmiges Werkzeug
11 Hydraulikzylinder (Schnellabhebung)
20 Bodenbelag
21 Rille
22 Rippen
a Abstand der Rillen 21
b Breite der Rillen 21
t Tiefe der Rillen

Bekannte Verfahren schlagen mittels einzelner meist auf Trommeln befestigten Meissel Teile der zu bearbeitenden Bodenbeläge weg. Dadurch, dass eine Vielzahl solcher Meissel auf dem Umfang und der Breite solcher Trommeln befestigt sind, wird auf der gesamten Breite der Trommel ein kontinuierlicher Abtrag der Oberfläche erreicht. Solche Verfahren werden wie einleitend erklärt für Strassenbeläge und harte Oberflächen im Freien erfolgreich eingesetzt.

Das vorgeschlagene Verfahren basiert auf der Idee, eine Oberfläche mittels einer Vielzahl eingefräster Rillen 21 (Fig 5) vorab zu schwächen, so dass in einem zweiten Arbeitsgang mittels einfacher Mittel der noch vorhandene Rest weggeschlagen werden kann. Versuche haben gezeigt, dass auf diese Art relativ sanftes Arbeiten auch innerhalb geschlossener Räume möglich ist.

Mittels der in Fig 1 bis Fig 4 vorgestellter Vorrichtung werden gleichzeitig in Abständen a von 5mm bis 30mm bis zu 24 Rillen 21 in den Bodenbelag 20 gefräst. Diese Rillen 21 können eine Tiefe von bis zu 40mm aufweisen. Je nach Materialbeschaffenheit des Bodenbelages 20 werden die Abstände a der Rillen gefräst um ein Bild gemäss Fig 5 zu erlangen. Die nach der Bearbeitung noch vorhandenen Rippen 22 (Fig 6) können sodann mittels Maurerhammer oder Pickel leicht entfernt werden. Dieses Verfahren eignet sich für alle Arten von Bodenbelägen. Insbesondere können damit auch geklebte Laminate oder Teppiche leichter entfernt werden.

Bei besonders kompakten Oberflächen mit grosser Festigkeit wird der Belag in einem ersten Arbeitsgang mit Rillen 21 in einer Richtung versehen (Fig 5). In einem zweiten Arbeitsgang werden quer dazu die verbleibenden Rippen 22 nochmals mit Rillen 21 versehen, so dass nicht Rippen 22, sondern rechteckige Erhebungen verbleiben, welche mit Leichtigkeit abgeschlagen werden können. Normalerweise wird der Belag auf eine Schicht Mörtel oder Zement geklebt. Bei der Bearbeitung entsteht vom Abtrag dieses Mörtels herrührend feiner und extrem unangenehmer Staub der sich überall ausbreitet. Dies zu vermeiden empfiehlt sich, die scheibenförmigen Werkzeuge 10 der im folgenden beschriebenen Vorrichtung mit Wasser zu kühlen. Dieses Wasser bindet gleichzeitig den Staub, welcher dann gemeinsam mit dem verschmutzten Wasser aufgesaugt werden kann.

Um dieses Verfahren durchzuführen, wird eine Vorrichtung gemäss Fig 1 bis Fig 4 eingesetzt. Diese besteht aus einem Grundrahmen 1, der auf Rädern 7,7' steht und mit einer Deichsel 2 geführt wird. An dieser Deichsel 2 sind die Bedienungselemente 3, 3.1 und 3.2 angebracht. Mit dem Bedienhebel 3.2 wird die Vorrichtung vorwärts und rückwärts bewegt und der Vorschub der angetriebenen Räder 7 gesteuert. Das Handrad 3.1 dient der Feineinstellung der Arbeitshöhe des Gehäuses 5, in dem das scheibenförmige Werkzeug 10 auf einer Welle 6 dreht. Die tiefe der Rillen t wird mittels diesem Handrad 3.1 eingestellt, während die Hand-Hydraulikpumpe 3 dem schnellen Heben und Senken des Gehäuses 5 in den Bearbeitungsbereich respektive aus dem Arbeitsbereich hinaus schnell vorgenommen werden kann. Wie oben beschrieben ist im Gehäuse 5 eine Welle 6 beidseitig gelagert eingebaut. Auf dieser Welle 6 sind in frei wählbaren Abständen a mit Schneiden bestückte scheibenförmige Werkzeuge 10 befestigt.

Die Welle 6 wird durch den Antrieb 8 über einen Riemen angetrieben. Ebenso wird die Hydraulikpumpe 9 durch den Antrieb 8 über einen zweiten Riemen angetrieben. Die Hydraulikpumpe 9 dient dazu, die angetriebenen Räder 7, mittels Hydraulikmotor vor- und rückwärts zu bewegen. Diese Vorschubbewegung wird mittels Bedienhebel 3.2 initiiert. Die Hydraulikpumpe 9 liefert den notwendigen Druck, damit die angetriebenen Räder 7 mittels Hydraulikmotor bewegt werden können.

Im Grundrahmen 1 ist über einen Hydraulikzylinder 11 entlang der Hubführungen 4 das Gehäuse 5 in der Höhe beweglich gehalten (Fig 1). Im Gehäuse 5 ist beidseitig gelagert eine Welle 6 untergebracht. Auf dieser Welle 6 sind in gleichmässigen Abständen a mit Schneiden bestückte scheibenförmige Werkzeuge 10 befestigt. Das Gehäuse 5 ist gegenüber dem Grundrahmen 1 durch die Bewegung des Hydraulikzylinders 11, welcher seinerseits durch die Hand-Hydraulikpumpe 3 bedient wird den Hubführungen 4 entlang vertikal mit grossem Vorschub zum schnellen Abheben und Senken zu bewegen.

Die auf der Welle 6 befestigten scheibenförmigen Werkzeuge 10 werden mit Schneiden verschiedener Materialien ausgerüstet. Es ist vorgesehen, dass kleine am Umfang der scheibenförmigen Werkzeuge 10 angebrachte Diamant- oder Hartmetallwerkzeuge die Rillen 21 in den Bodenbelag 20 fräsen

Die scheibenförmigen Werkzeuge 10 können auf der Welle 6 in beliebigen Abständen a montiert werden. Diese Abstände a werden in der Regel dem zu bearbeitenden Bodenbelag angepasst und bewegen sich zwischen 5mm und 30mm. Je nach Art des zu bearbeitenden Bodenbelages werden verschiedene scheibenförmige Werkzeuge 10 eingesetzt. Deren Breite variiert zwischen 1mm und 10mm, um Rillen der Breite b von 3mm bis 10mm einfräsen zu können.

## Patentansprüche

1. Verfahren für den Abtrag von Bodenbelägen **dadurch gekennzeichnet, dass** gleichzeitig in Abständen (a) von 5mm bis 30mm bis zu 24 Rillen (21) mit einer Breite (b) von 3mm bis 10mm und einer Tiefe (t) bis zu 40mm in den Bodenbelag (20) eingefräst werden.

2. Verfahren gemäss Anspruch 1, **dadurch gekennzeichnet, dass** die Abstände (a) der Rillen (21) der Beschaffenheit des Bodenbelages (20) angepasst werden, so dass die verbleibenden Rippen (22) eine Stärke (s) von 5mm bis 30mm aufweisen.

3. Vorrichtung für den Abtrag von Bodenbelägen, bestehend aus einem Grundrahmen (1) der auf Rädern (7,7') steht und mit einer Deichsel (2) geführt ist, wobei an dieser Deichsel (2) Bedienungselemente (3, 3.1, 3.2) angebracht sind, mit welchen die Vorwärts-, die Rückwärts- und die Hubbewegung kontrolliert werden, wobei auf einem Gehäuse (5) ein Antrieb (8) befestigt ist, mit dem über Riementriebe eine beidseitig im Gehäuse (5) gelagerte Welle (6) und eine Hydraulikpumpe (9) angetrieben werden, wobei diese Hydraulikpumpe (9) den Druck für den Antrieb auf die Räder (7) liefert, mit Hilfe welcher die Vorwärts- und die Rückwärts-Bewegung erfolgt, **dadurch gekennzeichnet, dass** in einem Grundrahmen (1) ein in der Höhe verschiebbar gehaltenes Gehäuse (5) in dem die Welle (6) beidseitig gelagert ist, wobei auf der Welle (6) in einstellbaren Abständen (a) mit Schneiden bestückte scheibenförmige Werkzeuge befestigt sind und das Gehäuse (5) gegenüber dem Grundrahmen (1) durch die Bewegung der Hubelemente (4) linear/vertikal beweglich ist.

4. Vorrichtung gemäss Anspruch 3, **dadurch gekennzeichnet, dass** die scheibenförmigen Werkzeuge auf der Welle (6) mit Diamantschneiden versehen sind.

5. Vorrichtung gemäss Anspruch 3, **dadurch gekennzeichnet, dass** die scheibenförmigen Werkzeuge (10) in Abständen (a) von 5mm bis 30mm angeordnet sind.

6. Vorrichtung gemäss Anspruch 3, **dadurch gekennzeichnet, dass** die scheibenförmigen Werkzeuge in der Art ausgebildet sind, dass die gefrästen Rillen (21) eine Bearbeitungsbreite (b) von 3mm bis 10mm aufweisen.
